# FASCICULE DE BREVET EUROPEEN

(11) **EP 1 029 320 B1**
(45) Date de publication et mention de la délivrance du brevet: **13.09.2006**
(21) Numéro de dépôt: 98955686.5
(22) Date de dépôt: 18.11.1998
(51) Int. Cl.: G09F 7/18, G09F 17/00

(54) **DISPOSITIF DE SUPPORT D'UNE BANNIERE OU PANNEAU SOUPLE ANALOGUE**
HALTEVORRICHTUNG FÜR EINE FAHNE ODER EIN ÄHNLICH FLEXIBLES SCHILD
DEVICE FOR SUPPORTING A BANNER OR SIMILAR FLEXIBLE PANEL

(30) Priorité: 26.11.1997 FR 9714863
(43) Date de publication de la demande: 23.08.2000
(73) Titulaire: Doublet S.A., 59710 Avelin (FR)
(72) Inventeur: DOUBLET, Luc, F-59113 Seclin (FR)
(74) Mandataire: Peaucelle, Chantal
(86) Numéro de dépôt international: PCT/FR1998/002460
(87) Numéro de publication internationale: WO 1999/027514

(56) Documents cités:
- DE-A- 3 005 491
- US-A- 5 388 794

## Description

La présente invention est relative à un dispositif propre à assurer le support dans un plan vertical d'une bannière ou d'un panneau souple analogue, à but publicitaire ou décoratif, en réalisant sa mise sous tension de telle sorte qu'il reste toujours à plat, sans formation de plis, et en lui conférant simultanément la possibilité de résister à l'emprise du vent, d'autant plus sensible que le panneau est tendu et présente de ce fait une surface plane relativement rigide, ce panneau étant en permanence ramené dans son plan vertical.

On connaît déjà de nombreuses réalisations de dispositifs de support pour des bannières, pavillons ou panneaux souples de ce genre, qui consistent à faire porter par un mât vertical ou analogue, au moins une potence horizontale sur laquelle s'attache le bord supérieur de la bannière ou "battant", par exemple en ménageant selon ce bord un ourlet cousu dans lequel est engagée la potence, ou bien en n'accrochant ce bord sur cette dernière par des oeillets ou attaches similaires.

Le panneau est ainsi suspendu sous la potence et, en l'absence de vent, s'étend dans un plan vertical, surtout si on prévoit de lester convenablement son bord inférieur opposé. Une drisse de rappel peut également être fixée à ce bord inférieur et attachée par ailleurs au mât, en dessous du panneau souple, pour limiter les mouvements de flottement du panneau. En variante, on peut également ménager dans ce bord inférieur un ourlet comme dans le bord supérieur, de manière à y glisser une baguette qui rigidifie le panneau et facilite son maintien dans son plan.

Avec ces solutions cependant, dès que la vitesse du vent s'élève, s'exerce sur le panneau souple une poussée de l'air qui le rencontre, occasionnant des tourbillons plus ou moins violents et en tout cas une force de poussée sur le panneau qui a tendance à entraîner celui-ci et à le vriller sur lui-même, voire à l'enrouler autour du mât, ce qui ne permet plus de voir convenablement sa surface, avec les inconvénients qui en résultent s'il s'agit d'un panneau publicitaire portant des inscriptions ou signes divers.

La présente invention a pour objet un dispositif de support d'un panneau souple du genre rappelé ci-dessus, qui pallie ces inconvénients, non seulement en permettant de maintenir le panneau sensiblement vertical et convenablement tendu entre ses bords supérieur et inférieur, mais également de résister aux effets du vent grâce à des moyens de rappel qui ramènent le panneau dans sa position initiale, en s'opposant aux efforts de poussée qui s'exercent sur lui.

A cet effet, le dispositif de support considéré, pour une bannière ou un panneau souple analogue, de forme générale rectangulaire, disposé et tendu dans un plan vertical, ce panneau étant solidaire selon ses bords supérieur et inférieur dans ce plan, respectivement de deux tiges sensiblement horizontales, formant potences, propres à immobiliser et rigidifier ces bords, ces tiges étant portées par un mât vertical ou élément similaire, se caractérise en ce que chaque tige horizontale est munie, au voisinage du mât vertical, d'un élément d'appui sur celui-ci, associé à un moyen d'immobilisation temporaire sur le mât, chaque tige et son élément d'appui étant réunis par un ressort apte à s'opposer à un couple de torsion latérale exercé sur la tige, en ramenant en permanence celle-ci dans le plan vertical du panneau, le ressort étant logé entre la tige et l'élément d'appui.

Selon une autre caractéristique du support selon l'invention, chaque élément d'appui sur le mât d'une tige horizontale est réalisé au moyen d'un fil métallique rigide et continu, conformé pour constituer un étrier en V, cet étrier étant prolongé à ses extrémités ouvertes par deux branches appuyées sur la surface latérale du mât selon des génératrices parallèles de celui-ci, l'une de ces branches comportant un élément de liaison avec le ressort de rappel réuni à la tige horizontale, le plan bissecteur de l'étrier en V coïncidant avec le plan vertical du panneau.

Selon une autre caractéristique également, chaque tige horizontale comporte, à l'opposé de sa partie courante réunie au ressort de rappel, une partie terminale qui forme avec cette partie courante un angle très ouvert, propre à tendre le bord correspondant du panneau.

Dans un mode de réalisation préféré, les moyens d'immobilisation temporaire de l'élément d'appui sont constitués par des sangles réglables, comportant chacune une boucle de fermeture de la sangle sur elle-même autour du mât vertical. Avantageusement, la boucle de fermeture de chaque sangle comporte un mécanisme de tension progressive, avec blocage pas à pas.

De préférence également et dans ce mode de réalisation, chaque sangle réglable comporte deux brins distincts, propres à être respectivement réunis aux deux branches de l'étrier en V, au voisinage des deux extrémités de ces branches.

Selon encore une autre caractéristique, les ressorts de rappel des deux tiges horizontales respectivement solidaires des bords supérieur et inférieur du panneau, sont des ressorts en spirale, les étriers en V des éléments d'appui associés aux deux tiges étant disposés de façon symétrique l'un par rapport à l'autre, vis-à-vis d'un plan horizontal s'étendant sensiblement au milieu de la hauteur du panneau.

D'autres caractéristiques d'un dispositif de support établi conformément à l'invention, apparaîtront encore à travers la description qui suit d'un exemple de réalisation, donné à titre indicatif et non limitatif, en référence aux dessins annexés sur lesquels :
- La Figure 1 est une vue schématique en élévation du dispositif considéré pour le support d'un panneau souple par un mât vertical.
- Les Figures 2 et 3 sont des vues à plus grande échelle, respectivement en élévation et de dessus, du dispositif considéré.
- La Figure 4 est une vue en perspective partielle d'une des tiges du dispositif avec son ressort et son étrier d'appui, ainsi que des moyens d'immobilisation de celui-ci sur le mât vertical.

Sur la Figure 1, la référence 1 désigne schématiquement une bannière ou pavillon, plus généralement un panneau souple qui peut être utilisé dans un but publicitaire ou décoratif, ce panneau souple pouvant être réalisé en un matériau textile approprié, voire en tout autre matériau similaire convenablement armé pour lui conférer une résistance mécanique adaptée à l'usage envisagé.

Ce panneau 1 présente une forme générale rectangulaire et est aménagé pour être supporté dans un plan vertical par un mât 2 à l'aide d'un dispositif 3 comportant essentiellement, selon ses bords respectivement supérieur et inférieur, deux tiges métalliques 4 et 5 formant potences, s'éténdant sensiblement horizontalement et prévues pour être solidarisées chacune du mât vertical 2 par un élément d'appui 6, chaque tige étant réunie à l'élément d'appui correspondant par un ressort en spirale 7, la structure et la mise en oeuvre du dispositif 3 ressortant plus clairement des Figures 2 à 4.

Comme on le voit notamment sur les Figures 2 et 3, qui illustrent plus particulièrement la structure d'une des tiges horizontales, ici la tige 5, étant précisé que les deux tiges sont strictement identiques, celle-ci est constituée d'un fil métallique rigide conformé pour réaliser d'un seul tenant, avec la tige, l'élément d'appui 6 et le ressort de rappel 7.

L'élément d'appui 6 se présente notamment sous la forme d'un étrier 8 en V, dont les extrémités du côté de son ouverture se prolongent par deux tiges, respectivement 9 et 10, qui s'appliquent contre la surface externe du mât vertical 2, en particulier selon deux génératrices parallèles de celui-ci. L'une de ces tiges, ici la tige 9, est rabattue à 90° pour former un élément de raccordement 11 avec le ressort de rappel 7, lequel est ainsi légèrement déporté latéralement vis-à-vis du mât 2.

Le ressort de rappel 7 réunit ainsi l'élément d'appui 6 à la tige 5, laquelle comporte une partie courante 12 horizontale, se prolongeant par une partie terminale 13, légèrement fléchie et faisant avec cette partie courante un angle très ouvert.

Les tiges 4 et 5 sont solidarisées des bords supérieur et inférieur du panneau souple 1 par tout moyen approprié. De préférence, ce panneau présente dans ces bords, un ourlet cousu ou autrement formé dans lequel peut se glisser la tige correspondante, dont l'extrémité opposée au ressort de rappel 7 peut être avantageusement filetée pour recevoir une boule d'extrémité 14 permettant de maintenir le panneau sur ses tiges et d'éviter qu'il ne glisse sur ces dernières et ne s'échappe inopinément.

Les tiges 4 et 5 du dispositif de support du panneau 1 sont par ailleurs fixées sur le mât 2 au moyen d'un ensemble qui comporte avantageusement deux sangles réglables 15 et 16, comme plus particulièrement illustré sur la Figure 4.

Avantageusement, chacune de ces sangles est solidaire d'une bande de liaison et de renforcement 17, munie d'oeillets 18 permettant d'enfiler ces bandes sur les branches 9 et 10 de l'élément d'appui 6, notamment pour disposer chacune de ces sangles au voisinage des extrémités de ces branches avant qu'elles n'entourent le mât et soient serrées sur celui-ci au moyen d'une boucle 19, de préférence du genre boucle à serrage progressif avec blocage pas à pas de la tension créée.

Comme on le voit par ailleurs sur la Figure 1, les deux tiges 4 et 5 du dispositif de support 3 sont ainsi fixées sur le mât vertical 2, et ajustées sur celui-ci de telle sorte que le panneau 1 soit convenablement tendu entre ces tiges dans un plan vertical, lequel est sensiblement le plan bissecteur des étriers en V 8 de chacune des tiges sur le mât. En outre, les éléments d'appui 6 et les ressorts de rappel 7 des deux tiges sont disposés d'une façon symétrique de part et d'autre du plan vertical médian du panneau, de sorte que les parties terminales 13 de ces tiges exercent sur les extrémités des bords supérieur et inférieur du panneau 1, du fait de l'angle qu'elles forment avec les parties courantes 12 de ces tiges, un effort de tension accru, maintenant le panneau parfaitement à plat dans son plan vertical.

En l'absence de vent, les inscriptions ou signes divers portés sur le panneau peuvent être ainsi parfaitement lisibles de l'extérieur.

Lorsque la force de ce vent augmente et créée un effort de poussée sur le panneau, le couple de torsion qui s'exerce sur les tiges est alors encaissé par les ressorts 7, les étriers 8 restant en permanence rigidement bloqués contre le mât par les sangles 15 et 16. Ces ressorts assurent à leur tour un couple de rappel sur le panneau, de telle sorte que celui-ci est en permanence ramené dans son plan vertical, sans risque qu'il se vrille et notamment s'enroule autour du mât.

On réalise ainsi un dispositif de conception très simple, efficace et peu coûteux, permettant une utilisation optimale de panneaux publicitaires ou autres, même dans un environnement turbulent, avec des vents notables.

Bien entendu, il va de soi que l'invention ne se limite pas à l'exemple de réalisation plus spécialement décrit ci-dessus en référence aux dessins annexés ; elle en embrasse au contraire toutes les variantes couvertes par les revendications.

## Revendications

1. Dispositif de support, pour une bannière ou un panneau souple (1) analogue, de forme générale rectangulaire, disposé et tendu dans un plan vertical, ce panneau étant solidaire selon ses bords supérieur et inférieur dans ce plan, respectivement de deux tiges (4 et 5) sensiblement horizontales, formant potences, propres à immobiliser et rigidifier ces bords, ces tiges étant portées par un mât vertical ou élément similaire (2), chaque tige horizontale est munie, au voisinage du mât vertical, d'un élément d'appui (6) sur celui-ci, coopérant avec un moyen d'immobilisation temporaire (15,16) sur le mât,
**caractérisé en ce que** chaque tige et son élément d'appui sont réunis par un ressort (7) apte à s'opposer au couple de torsion latéral exercé sur la tige, en ramenant en permanence celle-ci dans le plan vertical du panneau, le ressort étant logé entre la tige et l'élément d'appui.

2. Dispositif selon la revendications 1, **caractérisé en ce que** chaque élément d'appui (6) sur le mât (2) d'une tige horizontale (4, 5) est réalisé au moyen d'un fil métallique rigide et continu, conformé pour constituer un étrier en V (8), cet étrier étant prolongé à ses extrémités ouvertes par deux branches (9, 10) appuyées sur la surface latérale du mât selon des génératrices parallèles de celui-ci, l'une de ces branches comportant un élément de liaison (11) avec le ressort de rappel (7) réuni à la tige horizontale, le plan bissecteur de l'étrier en V coïncidant avec le plan vertical du panneau (1).

3. Dispositif selon l'une des revendications 1 ou 2, **caractérisé en ce que** chaque tige horizontale (4, 5) comporte, à l'opposé de sa partie courante (12) réunie au ressort de rappel (7), une partie terminale (13) qui forme avec cette partie courante un angle très ouvert, propre à tendre le bord correspondant du panneau (1).

4. Dispositif selon l'une quelconque des revendications 1 à 3, **caractérisé en ce que** les moyens d'immobilisation temporaire (15, 16) de l'élément d'appui (6) sont constitués par des sangles réglables, comportant chacune une boucle (19) de fermeture de la sangle sur elle-même autour du mât vertical (2).

5. Dispositif selon la revendication 4, **caractérisé en ce que** la boucle (19) de fermeture de chaque sangle comporte un mécanisme de tension progressive, avec blocage pas à pas.

6. Dispositif selon l'une des revendications 4 ou 5, **caractérisé en ce que** chaque sangle réglable comporte deux brins distincts, propres à être respectivement réunis aux deux branches (9, 10) de l'étrier en V (8), au voisinage des deux extrémités de ces branches.

7. Dispositif selon l'une quelconque des revendications 1 à 6, **caractérisé en ce que** les ressorts de rappel (7) des deux tiges horizontales (4, 5), respectivement solidaires des bords supérieur et inférieur du panneau, sont des ressorts en spirale, les étriers en V (8) des éléments d'appui (6) associés aux deux tiges étant disposés de façon symétrique l'un par rapport à l'autre, vis-à-vis d'un plan horizontal s'étendant sensiblement au milieu de la hauteur du panneau (1).

## Claims

1. Support device, for a banner or similar flexible panel (1) of rectangular overall shape, arranged and kept taut in a vertical plane, this panel being secured along its upper and lower edges in this plane respectively to two approximately horizontal rods (4 and 5), which form brackets and are capable of immobilizing and stiffening these edges, these rods being borne by a vertical pole or similar element (2), wherein each horizontal rod is equipped, near the vertical pole, with a bearing element (6) for bearing against this pole, this bearing element cooperating with a means of temporary immobilization (15, 16) on the pole, **characterized in that** each rod and its bearing element are connected by a spring (7) capable of opposing lateral torque exerted on the rod, constantly returning the latter to the vertical plane of the panel, the spring being located between the rod and the bearing element.

2. Device according to Claim 1, **characterized in that** each bearing element (6) for bearing against the pole (2), belonging to a horizontal rod (4, 5), is made of a rigid and continuous metal wire, shaped to form a V-shaped bow (8), this bow being extended at its open ends by two branches (9, 10) which bear against the lateral surface of the pole along parallel generatrices thereof, one of these branches comprising a connecting element (11) for connecting to the return spring (7) connected to the horizontal rod, the plane which bisects the V-shaped bow coinciding with the vertical plane of the panel (1).

3. Device according to Claim 1 or 2, **characterized in that** each horizontal rod (4, 5) comprises, at the opposite end to its running part (12) connected to the return spring (7), an end part (13) which forms a very obtuse angle with this running part, so as to keep the corresponding edge of the panel (1) taut.

4. Device according to any of claims 1 to 3, **characterized in that** the means (15, 16) for temporarily immobilizing the bearing element (6) consist of adjustable straps, each comprising a buckle (19) for closing the strap on itself around the vertical pole (2).

5. Device according to Claim 4, **characterized in that** the buckle (19) for closing each strap comprises a progressive tensioning mechanism that can be locked in position step by step.

6. Device according to any of Claims 4 or 5, **characterized in that** each adjustable strap comprises two separate strands which can be connected respectively to the two branches (9, 10) of the V-shaped bow (8), near the two ends of these branches.

7. Device according to any of Claims 1 to 6, **characterized in that** the return springs (7) of the two horizontal rods (4, 5) secured respectively to the upper and lower edges of the panel are spiral springs, the V-shaped bows (8) of the bearing elements (6) associated with the two rods being arranged symmetrically one with respect to the other with respect to a horizontal plane extending approximately in the middle of the height of the panel (1).

## Patentansprüche

1. Stützvorrichtung für eine Fahne oder eine ähnliche flexible Tafel (1) mit im allgemeinen rechteckiger Form, die in einer vertikalen Ebene angeordnet und gespannt ist, wobei die Tafel entlang ihres oberen und unteren Randes in dieser Ebene jeweils mit zwei im wesentlichen horizontalen Stangen (4 und 5) fest verbunden ist, die Träger bilden und zum Festlegen und Versteifen der Ränder geeignet sind, wobei die Stangen von einem vertikalen Mast oder einem ähnlichen Element (2) getragen sind, wobei jede horizontale Stange nahe dem vertikalen Mast mit einem Element (6) zum Abstützen an diesem versehen ist, das mit einer Einrichtung (15, 16) zum temporären Befestigen an dem Mast zusammenwirkt,
**dadurch gekennzeichnet, dass** jede Stange und deren Stützelement durch eine Feder (7) verbunden sind, die dem auf die Stange aufgebrachten seitlichen Drehmoment entgegenwirkt, in dem sie diese bleibend in die vertikale Ebene der Tafel zurückstellt, wobei die Feder zwischen der Stange und dem Stützelement angeordnet ist.

2. Vorrichtung nach Anspruch 2, **dadurch gekennzeichnet, dass** jedes zum Abstützen an dem Mast (2) vorgesehene Element (6) einer horizontalen Stange (4, 5) aus einem starren und durchgehenden Metalldraht gebildet ist, der zu einem V-förmigen Bügel (8) geformt ist, wobei dieser Bügel an seinen offenen Enden durch zwei Schenkel (9, 10) verlängert ist, die sich an der Seitenfläche des Masts entlang von parallelen Erzeugenden desselben abstützen, wobei einer der Schenkel ein Element (11) zum Verbinden mit der mit der horizontalen Stange verbundenen Rückstellfeder (7) aufweist, wobei die Winkelhalbierende des V-förmigen Bügels mit der vertikalen Ebene der Tafel (1) zusammenfällt.

3. Vorrichtung nach einem der Ansprüche 1 oder 2, **dadurch gekennzeichnet, dass** jede horizontale Stange (4, 5) gegenüber ihrem mit der Rückstellfeder (7) verbundenen oberen Teil (12) einen Endteil (13) aufweist, der mit dem oberen Teil einen sehr stumpfen Winkel bildet, der geeignet ist, den entsprechenden Rand der Tafel (1) zu spannen.

4. Vorrichtung nach einem der Ansprüche 1 bis 3, **dadurch gekennzeichnet, dass** die Einrichtungen (15, 16) zum temporären Befestigen des Stützelements (6) durch verstellbare Bänder gebildet sind, die jeweils eine Schnalle (19) zum Verschluss des Bandes um den vertikalen Mast (2) herum mit sich selbst aufweist.

5. Vorrichtung nach Anspruch 4, **dadurch gekennzeichnet, dass** die Schnalle (19) zum Verschließen jedes Bandes einen progressiven Spannmechanismus mit schrittweiser Blockierung aufweist.

6. Vorrichtung nach einem der Ansprüche 4 oder 5, **dadurch gekennzeichnet, dass** jedes verstellbare Band zwei separate Stränge aufweist, die jeweils mit den beiden Schenkeln (9, 10) des V-förmigen Bügels (8) in der Nähe der beiden Enden der Schenkel verbunden sind.

7. Vorrichtung nach einem der Ansprüche 1 bis 6, **dadurch gekennzeichnet, dass** die Rückstellfedern (7) der beiden horizontalen Stangen (4, 5), die jeweils fest mit dem oberen und dem unteren Rand der Tafel verbunden sind, Spiralfedern sind, wobei die V-förmigen Bügel (8) der Stützelemente (6), welche den beiden Stangen zugeordnet sind, zueinander symmetrisch gegenüber einer horizontalen Ebene angeordnet sind, die sich im wesentlichen in der Mitte der Höhe der Tafel (1) erstreckt.
